# EUROPÄISCHE PATENTSCHRIFT

(11) **EP 1 969 674 B1**
(45) Veröffentlichungstag und Bekanntmachung des Hinweises auf die Patenterteilung: **01.09.2010**
(21) Anmeldenummer: 06819622.9
(22) Anmeldetag: 20.11.2006
(51) Int. Cl.: H01Q 13/18, H01Q 13/10, H01Q 21/24, H01Q 21/28

(54) **ANTENNENANORDNUNG SOWIE VERWENDUNG**
ANTENNA ARRANGEMENT AND USE THEREOF
ENSEMBLE ANTENNE ET SON UTILISATION

(30) Priorität: 27.12.2005 DE 102005062542
(43) Veröffentlichungstag der Anmeldung: 17.09.2008
(73) Patentinhaber: ROBERT BOSCH GMBH, 70442 Stuttgart (DE)
(72) Erfinder: JANNSEN, Bert, 25588 Oldendorf (DE)
(86) Internationale Anmeldenummer: PCT/EP2006/068672
(87) Internationale Veröffentlichungsnummer: WO 2007/073993

(56) Entgegenhaltungen:
- EP-A1- 0 018 476
- WO-A-03/088420
- WO-A2-02/084800
- US-A- 5 202 697
- US-B1- 6 304 226
- MANSHADI F: "END-LOADED CROSSED-SLOT RADIATING ELEMENTS" IEEE TRANSACTIONS ON ANTENNAS AND PROPAGATION, IEEE SERVICE CENTER, PISCATAWAY, NJ, US, Bd. 39, Nr. 8, 1. August 1991 (1991-08-01), Seiten 1237-1240, XP000230617 ISSN: 0018-926X

## Beschreibung

Die Erfindung geht aus von einer Antennenanordnung bestehend aus einem leitenden Zylinder, der auf eine leitende Fläche aufgesetzt ist.

Insbesondere für den Empfang von Satellitendiensten wie SDARS oder GPS sind Antennen vorteilhaft, die einfach und kompakt aufbaubar sind. Zusätzlich muss die Strahlcharakteristik, das heißt das Antennediagramm, an die Erfordernisse der verschiedenen Dienste einstellbar sein. In der Regel werden heutzutage Patch-Antennen verwendet, die sowohl kompakt und kostengünstig hergestellt werden können, als auch die für die Satellitendienste geforderte Polarisation (links/rechts zirkular) bereitstellen können. Der zusätzliche Empfang von vertikal polarisierten Signalen bei Elevationswinkeln zwischen 0° und 10° scheitert bei dieser Art von Antennen meist an einem zu geringen Gewinn.

Die zurzeit eingesetzten Antennen, wie zum Beispiel Patch-Antennen, weisen in der Regel die Eigenschaften auf, dass sie einen maximalen Gewinn im Zenit (90° Elevation) besitzen, der zu kleinen Elevationswinkeln rasch abfällt. Bei einigen Systemen ist es allerdings sinnvoll, den maximalen Gewinn zu kleineren Elevationswinkeln (um 30°) zu verschieben, sodass auch in Randbereichen ausreichend Gewinn zur Verfügung steht. Dies ist zum Beispiel sinnvoll bei geostationären Satellitensystemen, die durch ihren Bahnverlauf ihr Versorgungsgebiet nur unter geringem Elevationswinkel versorgen können. Aus diesen niedrigen Elevationswinkeln resultieren meist auch Empfangsprobleme in abgeschatteten Bereichen wie Städte oder Bergregionen. Um dennoch einen Empfang zu ermöglichen, werden Repeater eingesetzt, die im gleichen Frequenzbereich arbeiten aber eine andere Polarisation (vertikal) verwenden.

Aus der US 6,304,226 B1 ist eine Antenne mit quaderförmigem Gehäuse bekannt mit einer Kreuzschlitzstruktur in einer Außenwand. Gegenüber der Kreuzschlitzstruktur befindet sich in einer weiteren Außenwand ein gefalteter Resonanzraum, wobei aufgrund der Faltung eine Außenabmessung kleiner als die Hälfte der Betriebswellenlänge erreichbar ist. Dies ermöglicht eine Hochleistungsabstrahlung mit präziser zirkularer Polarisation.

Aus der US 5,202,697 A ist eine Antennenanordnung bekannt, bestehend aus einem leitenden Hohlzylinder, dessen leitende Stirnfläche auf einer leitenden Fläche aufgebracht ist. Auf der der leitenden Flächte abgewandten Stirnfläche des Hohlzylinders sind radiale Schlitze vorgesehen. Diese Schlitze oder die durch sie gebildeten Segmente werden einzeln gespeist. Die Höhe des Zylinders wird im Bereich kleiner als der Hälfte der Betriebswellenlänge 10 gewählt, dass die Strahlungscharakteristik im Bereich außerhalb der Zylinderachse einen höheren Antennengewinn aufweist als im Bereich der Zylinderachse.

### Offenbarung der Erfindung

Mit den Maßnahmen des Anspruchs 1, das heißt auf der der leitenden Fläche abgewandten Stirnfläche des Zylinders sind radiale Schlitze vorgesehen, die durch die radialen Schlitze gebildeten Segmente oder die Schlitze selbst werden einzeln gespeist, die Höhe des Zylinders wird im Bereich kleiner als der Hälfte der Betriebswellenlänge so gewählt, dass die Strahlungscharakteristik im Bereich außerhalb der Zylinderachse einen höheren Antennengewinn aufweist als im Bereich der Zylinderachse, ist es möglich, insbesondere bei vertikaler Polarisation einen hohen Antennengewinn bei niedrigen Elevationswinkeln zwischen 0° und 10° zu erreichen. Je nach gewählter Höhe des Zylinders kann der Gewinn im Elevationsbereich so eingestellt werden, dass er bei niedrigen Elevationswinkeln angehoben wird. Andererseits stellt die erfindungsgemäße Antenne neben einer linkszirkularen Polarisation auch einen hohen Gewinn der vertikalen Anteile bei sehr niedrigen Elevationswinkeln zwischen 0° und 30° am gleichen Port zur Verfügung. Die Abmessungen der im Folgenden beschriebenen Antenne können weiter reduziert werden, indem die Antenne auf einem Substrat mit hoher Dielektrizitätszahl aufgebaut wird und/oder mit einem derartigen Material umgeben wird.

### Zeichnungen

Anhand der Zeichnungen werden Ausführungsbeispiele der Erfindung erläutert. Es zeigen:
Figur 1 die Struktur einer Antenne mit Schlitzen in der Stirnfläche des Zylinders gemäß dem Stand der Technik,
Figur 2 die gleiche Antenne mit Darstellung der Stromverteilung,
Figur 3 Ein Speisenetzwerk für eine erfindungsgemäße Antennenstruktur,
Figur 4 eine Ohmsche Kopplung zur Anregung der Antennenstruktur,
Figur 5 eine Feldkopplung zur Anregung der Antenne,
Figur 6 die Abhängigkeit des Antennendiagramms vom Elevationswinkel für verschiedene Zylinderhöhen bei linkszirkularer Polarisation,
Figur 7 die Abhängigkeit des Antennendiagramms vom Azimuthwinkel bei linkszirkularer Polarisation,
Figur 8 die Abhängigkeit des Antennendiagramms vom Elevationswinkel bei vertikaler Polarisation,
Figur 9 ein Beispiel einer Antenne mit über den Rand des Zylinders verlängerten Schlitzen,
Figur 10 eine erfindungsgemäße Antennenanordnung, bei der die Berandung des Zylinders die Ebene der Schlitze in Abstrahlrichtung überragt,
Figur 11 einen Antennenanordnung wie in Figur 10 mit Aussparungen, in der die Ebene der Schlitze überragenden Berandung im Bereich der Schlitze,
Figur 12 einen Antennenanordnung, deren Zylinder mit materialhoher relativer Dielektrizitätszahl gefüllt ist,
Figur 13 eine Antennenanordnung, deren Zylinder mit materialhoher relativer Dielektrizitätszahl gefüllt sowie umgeben ist,
Figur 14 einen Antennenanordnung mit zusätzlichem Schlitz in der Stirnfläche des Zylinders,
Figur 15 eine Antennenanordnung mit einem zusätzlichen Schlitz im Zylindermantel.

### Beschreibung der Erfindung

Figur 1 zeigt den Aufbau einer Antennenanordnung gemäß dem Stand der Technik zur Erläuterung der Erfindung. Auf eine metallisch leitende Fläche 1 ist ein metallisch leitender Zylinder aufgesetzt beziehungsweise aufgebracht. Dieser Zylinder 2 weist auf seiner der leitenden Fläche 1 abgewandten Stirnfläche radiale Schlitze 3 auf. Im Ausführungsbeispiel der Figur 1 sind diese Schlitze 3 als senkrecht zueinander angeordnete rechteckige Kreuzschlitze ausgebildet, die von der Mittelachse des Zylinders 2 bis zur Außenberandung der Stirnfläche hin verlaufen. Die durch die Schlitze 3 gebildeten Segmente 4 werden einzeln gespeist. Die Speisepunkte 5 liegen nahe am Kreuzungspunkt der Schlitze, das heißt in der Nähe der Zylinderachse.

Figur 2 zeigt die gleiche Antennenanordnung wie Figur 1 mit zusätzlicher Darstellung der Stromverteilung, wobei die Intensität durch die Graustufung erkennbar ist.

Die Höhe des Zylinders wird im Bereich kleiner als der Hälfte der Betriebswellenlänge so gewählt, dass die Strahlungscharakteristik im Bereich außerhalb der Zylinderachse, insbesondere am Außenrand, einen höheren Antennengewinn g aufweist als im Bereich der Zylinderachse. Dies hat den Vorteil, dass durch die Berandung des Zylinders der Gewinn bei niedrigen Elevationswinkeln so beeinflusst wird, dass der Elevationsbereich des Antennendiagramms eingestellt werden kann.

In den Figuren 6 und 7 sind die Antennendiagramme verschiedener Anordnungen dargestellt. Dabei wurde eine ideale Anpassung vorausgesetzt. Figur 6 zeigt das Antennendiagramm bei linkszirkularer Polarisation in Abhängigkeit vom Elevationswinkel Θ (Azimuthwinkel Φ=90°) für verschiedene Höhen des Zylinders. Die Figur 7 zeigt für den Fall h=9.1 mm das Antennendiagramm in Abhängigkeit vom Azimuthwinkel bei einem Elevationswinkeln von Θ=20° (beziehungsweise 160°). LHCP steht für den linkspolarisierten und RHCP für den rechtpolarisierten Anteil. Deutlich ist zu erkennen, dass durch die Verkleinerung der Höhe der Gewinn in den äußeren Bereichen erhöht und im Zenit (Θ=90°) erniedrigt werden kann. Das Konzept weist insgesamt eine geringe Bauhöhe von ca. 7mm auf. Die lateralen Abmessungen liegen dagegen in der Größenordnung einer halben Wellenlänge (λ/2=64mm). Möglichkeiten zur Reduzierung sowohl der lateralen Abmessungen als auch der Höhe bestehen z. B. darin, dass ein keramisches Material 6 mit hoher Dielektrizitätszahl in den Zylinder eingesetzt wird, wie Figur 12 zeigt. Alternativ oder zusätzlich kann die Antennenstruktur auch mit einem dielektrischen Material 7 umgeben werden (Figur 13). Eine weitere Beeinflussungsgröße ist dadurch gegeben, dass die Schlitze 3 gemäß Figur 9 in den Randbereich des Zylinders verlängert werden können. Im Bereich der Schlitze 3 sind Aussparungen 8 in der Berandung vorgesehen. Auch gibtes eine zusätzliche Berandung 9 des Zylinders über die Ebene der Schlitze 3, sodass die Berandung des Zylinders 2 die Ebene der Schlitze 3 in Abstrahlrichtung überragt. In der Berandung 9 sind im Bereich der Schlitze 3 ebenfalls Aussparungen 10 vorgesehen (Figur 11). Durch diese Maßnahmen kann der Elevationsbereich des Antennendiagramms so beeinflusst werden, dass der Gewinn in den Randbereichen des Antennendiagramms betont wird. Zudem ist das Konzept sehr einfach und kostengünstig ausführbar. Wie die Figuren 14 und 15 zeigen, können weitere ebenfalls rechteckförmige Schlitze im Zylinder 2 angeordnet sein, um andere Frequenzbereiche abzudecken und/oder Polarisationen anzuregen. In Figur 14 ist ein zusätzlicher radialer Schlitz 11 in der Stirnfläche vorgesehen und in Figur 15 ein Schlitz 12 im Außenmantel. In Figur 8 ist der Gewinn g für vertikale Polarisation über dem Elevationswinkel Θ gezeigt bei Azimuthwinkel Φ=90°. Dieses Signal kann entweder ebenfalls an dem in Figur 3 eingezeichneten Port P1 oder an dem vom Port P1 entkoppelten Port P2 abgegriffen werden. Deutlich ist der gewünschte Anstieg des Gewinns g zu kleineren Elevationswinkeln zu erkennen.

Die Anregung der Antenne (die Figuren 1 und 2 zeigen die Anregungspunkte 5) wird durch vier um 90° phasenverschobene Signale realisiert, die durch ein Speisenetzwerk 13, wie es z. B. in Figur 3 dargestellt ist, erzeugt. Hierbei werden die 4 Signale durch Verwendung von drei 3-dB-Hybriden 1 - 3 in Kombination mit einer 90°- Umwegleitung erzeugt. Im Empfangsfall kann reziprok am Eingang (Figur 3: Port P1) das empfangende linkszirkular polarisierte Signal abgegriffen werden. Durch Variation des Speisenetzwerks 13 oder Vertauschen der Antenneneingänge lassen sich bei gleicher Antennenstruktur auch rechtszirkular polarisierte Felder empfangen. Die Abschlusswiderstände sind in Figur 3 mit R bezeichnet.

Die Zuführung der Signale zur Antennenstruktur kann auf verschiedene aus der Literatur bekannten Arten durchgeführt werden. Z.B. sind in Figur 1 die Kontaktstellen 5 einer direkten Anregung dargestellt. Hierbei werden gemäß Figur 4 die Signale mittels Leitungen 14 von dem unter der leitenden Fläche 1 angeordneten Speisenetzwerk 13 isoliert durch die leitende Fläche 1 durchgeführt und den Kontaktstellen direkt zugeführt (Ohmscher Kontakt). Neben der Schlitzbreite kann die Position der Anregung (Figur 1: R_A) zur Einstellung der Antennenimpedanz verwendet werden. Weiterhin kann die Eingangsimpedanz der Antenne beeinflusst werden, indem die Antenne alternativ durch eine Feldkopplung angeregt wird. In Figur 5 ist diese Feldkopplung durch eine Draufsicht schematisch näher dargestellt. Dabei deuten die unterschiedlichen Schraffuren unterschiedliche Höhen (Lagen) innerhalb des Zylinders an. Die Feldkopplung erfolgt durch vier am Ende offene Leitungen 15, die unter den Schlitzen 3 senkrecht zu diesen verlaufen. Durch Überkopplungen der Felder erfolgt die Anregung. Durch Variation der Leitungsbreite und der Länge der offenen Leitungen 15 sowie des Abstand zwischen den Schlitzen 3 und den Leitungen 15 kann die Eingangsimpedanz der Antenne weitgehend beeinflusst werden. Die Pfeile deuten die Anregung der Leitungen an. Zwischen der Leitungsanregung und den sich mit den Schlitzen 3 überlappenden Leitungsabschnitten sind in Figur 5 Anpassglieder 14, beispielsweise in Form von Stichleitungen, dargestellt, die zur Anpassung der Antennenimpedanz an die Leitungsimpedanz dienen. Derartige Anpassglieder können auch bei der direkten Kopplung vorgesehen werden.

## Patentansprüche

1. Antennenanordnung bestehend aus einem leitenden Hohlzylinder (2), mit einer Zylinderachse und zumindest einer leitenden Stirnfläche, und einer leitenden Fläche (1), wobei der Hohlzylinder auf die leitende Fläche (1) aufgebracht ist mit folgenden Merkmalen:
- auf der der leitenden Fläche (1) abgewandten Stirnfläche des Hohlzylinders (2) sind radiale Schlitze (3) vorgesehen, wobei die radialen Schlitze von der Mittelachse des Hohlzylinders (2) bis zur Außenberandung der Stirnfläche hin verlaufen,
- die durch die radialen Schlitze (3) gebildeten Segmente (4) oder die Schlitze selbst werden einzeln gespeist,
- die Höhe des Hohlzylinders (2) wird im Bereich kleiner als der Hälfte der Betriebswellenlänge so gewählt, dass die Strahlungscharakteristik im Bereich außerhalb der Zylinderachse einen höheren Antennengewinn aufweist als im Bereich der Zylinderachse, **gekennzeichnet durch**
- eine zusätzliche Berandung (9) des Hohlzylinders (2) überragt die Ebene der Schlitze in Abstrahlrichtung,
- es sind Aussparungen (8) in der Berandung im Bereich der Schlitze (3) vorgesehen.

2. Antennenanordnung nach Anspruch 1, **dadurch gekennzeichnet, dass** die Speisung derart erfolgt, dass sich eine zirkulare Polarisierung einstellt.

3. Antennenanordnung nach Anspruch 1 oder 2, **dadurch gekennzeichnet, dass** die Schlitze (3) über den Rand des Zylinders (2) verlängert sind.

4. Antennenanordnung nach einem der Ansprüche 1 bis 3, **dadurch gekennzeichnet, dass** die Speisung derart erfolgt, dass sich anstelle oder zusätzlich zur zirkularen Polarisierung eine vertikale Polarisierung einstellt.

5. Antennenanordnung nach einem der Ansprüche 1 bis 4, **dadurch gekennzeichnet, dass** im Zylinder (2) weitere Schlitze (11, 12) zur Anregung einer Abstrahlung in anderen Frequenzbereichen und/oder Polarisationen vorgesehen sind.

6. Antennenanordnung nach einem der Ansprüche 1 bis 5, **dadurch gekennzeichnet, dass** die Schlitze (3, 11, 12) rechteckförmig ausgebildet sind.

7. Antennenanordnung nach einem der Ansprüche 1 bis 6, **dadurch gekennzeichnet, dass** zwei senkrecht zueinander angeordnete Schlitze (3) mit einer Länge von jeweils einem Zylinderdurchmesser vorgesehen sind.

8. Antennenanordnung nach einem der Ansprüche 1 bis 7, **dadurch gekennzeichnet, dass** die Speisepunkte (5) der Segmente (4) über Ohmsche Kontakte mit einem Speisenetzwerk (13) verbunden sind.

9. Antennenanordnung nach einem der Ansprüche 1 bis 8, **dadurch gekennzeichnet, dass** die Schlitze (3) über Feldkopplungen anregbar sind.

10. Antennenanordnung nach Anspruch 9, **dadurch gekennzeichnet, dass** zur Anregung der Schlitze (3) über Feldkopplung Kopplungsleitungen (15) vorgesehen sind, die die anzuregenden Schlitze (3) kreuzen.

11. Antennenanordnung nach einem der Ansprüche 1 bis 10, **dadurch gekennzeichnet, dass** zur Speisung von einer einzigen Hochfrequenzquelle aus ein Speisenetzwerk (13) unter der leitenden Fläche (1) vorgesehen ist, welches über Ohmsche Kontakte und entsprechende Durchführungen in der leitenden Fläche (1) mit den Speisepunkten (5) für jedes Segment (4) und/oder den Kopplungsleitungen verbunden ist.

12. Antennenanordnung nach einem der Ansprüche 8 bis 11, **dadurch gekennzeichnet, dass** das Speisenetzwerk (13) zur Aufteilung der Energie der Hochfrequenzquelle auf die Segmente (4) und/oder Kopplungsleitungen für eine gewünschte Abstrahlung 3dB-Hybride gegebenenfalls in Kombination mit einer 90° Umwegleitung aufweist.

13. Antennenanordnung nach einem der Ansprüche 1 bis 12, **dadurch gekennzeichnet, dass** der Zylinder (2) mit einem Material gefüllt und/oder von diesem umgeben ist, das eine relative Dielektrizitätszahl von größer als 1 aufweist.

## Claims

1. Antenna arrangement comprising a conductive hollow cylinder (2) having a cylinder axis and at least one conductive end surface, and a conductive surface (1), wherein the hollow cylinder is fitted to the conductive surface (1), having the following features:
- radial slots (3) are provided on the end surface of the hollow cylinder (2) facing away from the conductive surface (1), wherein the radial slots run from the centre axis of the hollow cylinder (2) to the external rim of the end surface,
- the segments (4) formed by the radial slots (3) or the slots themselves, are fed individually,
- the height of the hollow cylinder (2) is chosen to be in the range of less than half the operating wavelength, such that the radiation characteristic in the area away from the cylinder axis has a higher antenna gain than in the area of the cylinder axis, **characterized by**
- an additional rim (9) of the hollow cylinder (9) overhangs the plane of the slots in the emission direction,
- cutouts (8) are provided in the rim, in the area of the slots (3).

2. Antenna arrangement according to Claim 1, **characterized in that** the antenna arrangement is fed in order to create circular polarization.

3. Antenna arrangement according to Claim 1 or 2, **characterized in that** the slots (3) are lengthened over the edge of the cylinder (2).

4. Antenna arrangement according to one of Claims 1 to 3, **characterized in that** the antenna arrangement is fed so as to create vertical polarization instead of or in addition to circular polarization.

5. Antenna arrangement according to one of Claims 1 to 4, **characterized in that** further slots (11, 12) are provided in the cylinder (2) in order to stimulate emission in other frequency ranges and/or with other polarizations.

6. Antenna arrangement according to one of Claims 1 to 5, **characterized in that** the slots (3, 11, 12) are rectangular.

7. Antenna arrangement according to one of Claims 1 to 6, **characterized in that** two slots (3), which are arranged at right angles to one another, are provided and each has a length of one cylinder diameter.

8. Antenna arrangement according to one of Claims 1 to 7, **characterized in that** the feed points (5) of the segments (4) are connected to a feed network (13) via conductive contacts.

9. Antenna arrangement according to one of Claims 1 to 8, **characterized in that** the slots (3) can be energized via field couplings.

10. Antenna arrangement according to Claim 9, **characterized in that** coupling lines (15) are provided in order to energize the slots (3) via a field coupling, and cross the slots (3) to be energized.

11. Antenna arrangement according to one of Claims 1 to 10, **characterized in that** a feed network (13) is provided under the conductive surface (1) in order to provide a feed from a single radio-frequency source, and is connected via conductive contacts and corresponding bushings in the conductive surface (1) to the feed points (5) for each segment (4) and/or to the coupling lines.

12. Antenna arrangement according to one of Claims 8 to 11, **characterized in that** the feed network (13) has 3dB hybrids, possibly in conjunction with a 90° bypass line, in order to split the energy from the radio-frequency source between the segments (4) and/or coupling lines for desired emission.

13. Antenna arrangement according to one of Claims 1 to 12, **characterized in that** the cylinder (2) is filled with a material, and/or is surrounded by this material, which material has a relative dielectric constant of more than 1.

## Revendications

1. Arrangement d'antenne composé d'un cylindre creux (2) conducteur, comprenant un axe de cylindre et au moins une surface frontale conductrice, et d'une surface conductrice (1), le cylindre creux étant monté sur la surface conductrice (1) avec les caractéristiques suivantes :
- des fentes radiales (3) sont prévues sur la surface frontale du cylindre creux (2) à l'opposé de la surface conductrice (1), les fentes radiales s'étendant de l'axe central du cylindre creux (2) jusqu'à la bordure extérieure de la surface frontale,
- les segments (4) formés par les fentes radiales (3) ou les fentes elles-mêmes sont alimentés individuellement,
- la hauteur du cylindre creux (2), dans la plage inférieure à la moitié de la longueur d'onde de service, est choisie de telle sorte que la caractéristique de rayonnement présente dans la zone à l'extérieur de l'axe du cylindre un gain d'antenne supérieure à celui dans la zone de l'axe du cylindre, **caractérisé en ce que**
- une bordure supplémentaire (9) du cylindre creux (2) dépasse du plan des fentes dans le sens du rayonnement,
- des creux (8) sont prévus dans la bordure dans la zone des fentes (3).

2. Arrangement d'antenne selon la revendication 1, **caractérisé en ce que** l'alimentation est effectuée de telle sorte qu'il s'établit une polarisation circulaire.

3. Arrangement d'antenne selon la revendication 1 ou 2, **caractérisé en ce que** les fentes (3) sont rallongées sur le bord du cylindre (2).

4. Arrangement d'antenne selon l'une des revendications 1 à 3, **caractérisé en ce que** l'alimentation est effectuée de telle sorte qu'une polarisation verticale s'établit à la place ou en complément de la polarisation circulaire.

5. Arrangement d'antenne selon l'une des revendications 1 à 4, **caractérisé en ce que** des fentes supplémentaires (11, 12) sont prévues dans le cylindre (2) pour activer un rayonnement dans d'autres plages de fréquences et/ou polarisations.

6. Arrangement d'antenne selon l'une des revendications 1 à 5, **caractérisé en ce que** les fentes (3, 11, 12) sont de forme rectangulaire.

7. Arrangement d'antenne selon l'une des revendications 1 à 6, **caractérisé en ce que** deux fentes (3) disposées perpendiculairement l'une à l'autre et dont la longueur est à chaque fois égale au diamètre du cylindre sont prévues.

8. Arrangement d'antenne selon l'une des revendications 1 à 7, **caractérisé en ce que** les points d'alimentation (5) des segments (4) sont reliés avec un réseau d'alimentation (13) par le biais de contacts ohmiques.

9. Arrangement d'antenne selon l'une des revendications 1 à 8, **caractérisé en ce que** les fentes (3) peuvent être excitées par des couplages de champ.

10. Arrangement d'antenne selon la revendication 9, **caractérisé en ce que** des lignes de couplage (15) qui croisent les fentes à exciter (3) sont prévues pour l'excitation des fentes (3) par couplage de champ.

11. Arrangement d'antenne selon l'une des revendications 1 à 10, **caractérisé en ce que** l'alimentation prévue s'effectue par une source de haute fréquence unique depuis un réseau d'alimentation (13) sous la surface conductrice (1), lequel est relié par le biais de contacts ohmiques et de passages correspondants dans la surface conductrice (1) avec les points d'alimentation (5) de chaque segment (4) et/ou des lignes de couplage.

12. Arrangement d'antenne selon l'une des revendications 8 à 11, **caractérisé en ce que** le réseau d'alimentation (13), pour distribuer l'énergie de la source de haute fréquence sur les segments (4) et/ou les lignes de couplage pour un rayonnement souhaité, présente un hybride 3 dB, éventuellement en combinaison avec une ligne de dérivation de 90°.

13. Arrangement d'antenne selon l'une des revendications 1 à 12, **caractérisé en ce que** le cylindre (2) est rempli et/ou entouré d'un matériau qui présente un indice diélectrique relatif supérieur à 1.
